# FASCICULE DE BREVET EUROPEEN

(11) **EP 0 396 463 B1**
(45) Date de publication et mention de la délivrance du brevet: **04.08.1993**
(21) Numéro de dépôt: 90401173.1
(22) Date de dépôt: 27.04.1990
(51) Int. Cl.: B03C 1/12

(54) **Séparateur magnétique à haute intensité**
Starkfeld-Magnetscheider
High-intensity magnetic separator

(30) Priorité: 02.05.1989 FR 8905790
(43) Date de publication de la demande: 07.11.1990
(73) Titulaire: F C B, 93107 Montreuil Cédex (FR)
(72) Inventeur: Dauchez, Gilbert, F-93150 Blanc-Mesnil (FR)
(74) Mandataire: Fontanié, Etienne

(56) Documents cités:
- GB-A- 765 495
- GB-A- 2 132 918
- US-A- 3 163 596
- US-A- 3 389 794

## Description

La présente invention a pour objet un séparateur magnétique haute intensité, destiné à la séparation de produits à faible susceptibilité magnétique et comportant un rotor consistant en un ensemble de pièces polaires en forme de disques, disposées coaxialement et séparées les unes des autres par des aimants permanents, à aimantation axiale, ayant la forme d'anneaux et assemblés de façon à avoir des sens d'aimantation alternativement opposés, les pièces polaires voisines ayant ainsi des polarités opposées.

L'invention concerne plus particulièrement la séparation en voie sèche, bien qu'elle puisse présenter un intérêt dans certaines applications de séparation en voie humide. Pour la séparation en voie sèche, le produit à traiter, en poudre ou en grains, est déversé sur le rotor. Les particules non-magnétiques sont écartées du rotor par la force centrifuge et/ou les forces de gravité et tombent dans un collecteur placé sous le rotor. Les particules paramagnétiques sont attirées par le rotor et entrainées par celui-ci au-delà du point de chute des particules non-magnétiques puis détachées au moyen de raclettes ou de brosses et recueillies dans un collecteur séparé. La séparation peut être complétée par un ou plusieurs volets réglables permettant d'obtenir des produits de différentes susceptibilités magnétiques.

Avec certains produits le rotor peut être soumis à une corrosion et une abrasion importantes, notamment dans la zone d'extraction des particules magnétiques ou celles-ci sont arrachées du rotor par les raclettes ou les brosses.

Pour éviter une détérioration rapide des aimants, qui sont des pièces coûteuses, on a proposé de protéger leur périphérie par une bande ou un revêtement anti-abrasion en caoutchouc, en résine époxy ou autre matière plastique comme décrit, par exemple, dans le document GB-A-2 132 918. Pour assurer une protection efficace et durable, ces revêtements doivent avoir une épaisseur relativement importante, de l'ordre du millimètre ou plus, et leur présence diminue notablement les performances du rotor. On a également proposé de recouvrir la totalité du rotor d'une enveloppe en métal non-ferreux (US-A-3 389 794) ou en acier inoxydable (US-A-3 163 596). Mais même en utilisant des feuillards très minces, par exemple de 0,1 mm d'épaisseur, pour réaliser ces enveloppes, on constate une diminution des forces magnétiques spécifiques et, par conséquent, des performances du rotor, d'environ 20 % par rapport à un rotor non revêtu.

Le but de la présente invention est de remédier aux inconvénients des solutions connues et de proposer des perfectionnements permettant d'augmenter la durée de vie du rotor sans diminuer de façon sensible ses performances.

Le rotor objet de l'invention est caractérisé en ce qu'il est formé d'aimants revêtus sur leur périphérie d'une couche d'une matière céramique dont l'épaisseur est inférieure à 50 microns et de pièces polaires dont le diamètre est pratiquement égal à celui des aimants.

Le revêtement en matière céramique assure, malgré sa faible épaisseur, une protection efficace des aimants contre la corrosion et l'abrasion. Ce revêtement est formé à chaud par projection de poudre, au moyen d'un chalumeau ou d'une torche à plasma, après la fabrication de l'aimant par pressage et frittage, mais avant son aimantation.

La tranche des pièces polaires pourrait aussi être revêtue, de la même façon, d'une couche d'une matière céramique.

Conformément à une autre caractéristique de l'invention, les pièces polaires sont découpées dans des tôles feuilletées, en acier doux, généralement utilisées pour la fabrication de cales pelables. Ce mode de fabrication permet d'obtenir de façon très économique des pièces polaires dont les deux faces sont strictement parallèles et qui ont une épaisseur bien précise.

Dans le but de réduire encore l'usure, on utilisera, de préférence, une brosse cylindrique, rotative, tournant dans le même sens que le rotor pour détacher les particules paramagnétiques du rotor.

La description qui suit se réfère au dessin l'accompagnant qui montre, à titre d'exemple non-limitatif, une forme de réalisation de l'invention et sur lequel :
- La figure 1 est une vue schématique en coupe d'un séparateur magnétique haute intensité conforme à l'invention; et
- La figure 2 est une vue en élévation du rotor du séparateur de la figure 1.

Le séparateur magnétique représenté sur la figure 1 est constitué par un rotor 10, une goulotte d'alimentation 12, deux trémies 14 et 16 où sont recueillies les particules non-magnétiques et paramagnétiques, respectivement et qui sont séparées par un volet réglable 15, et une brosse rotative 18, à axe parallèle à l'axe du rotor.

Le rotor de forme cylindrique et à axe horizontal, est constitué par un empilage d'aimants permanents 20, par exemple au Samarium-Cobalt ou Neodyme-Fer-Bore, en forme d'anneaux, et de pièces polaires en acier doux 22, en forme de disques, disposés en alternance sur un arbre 24 et pressés les uns contre les autres au moyen d'écrous 26. Les aimants ont une aimantation axiale et deux aimants voisins ont des sens d'aimantation opposés de telle sorte que les pièces polaires voisines sont des polarités opposées.

La surface périphérique des aimants est recouverte d'une couche d'une matière céramique formée par projection de poudre, au moyen d'un chalumeau ou d'une torche à plasma, ou par d'autres techniques connues d'élaboration de revêtements réfractaires, au cours de la fabrication des aimants, après mise en forme par pressage et frittage et avant aimantation. On pourra, par exemple, utiliser du nitrure de titane ou du carbure de chrome.

Les pièces polaires sont obtenues par découpage de tôles feuilletées du type utilisé pour la fabrication de cales pelables.

Le rotor est supporté et entrainé en rotation par des moyens classiques, non représentés.

La brosse 18 est placée sensiblement à la même hauteur que le rotor, à l'arrière de celui-ci et au-dessus de la trémie 16. Elle est montée sur des paliers réglables pour permettre d'ajuster sa position de telle sorte qu'elle vienne au contact du rotor sans être pressée sur celui-ci. Son diamètre est du même ordre de grandeur que celui du rotor et sa vitesse de rotation est pratiquement égale à celle du rotor, les sens de rotation du rotor et de la brosse étant identiques.

A titre d'exemple, dans un rotor de 80 mm de diamètre utilisé pour traiter des produits dont les particules étaient inférieures à 1 mm (de 0,1 à 0,9 mm) les pièces polaires avaient une épaisseur de 0,75 mm et les aimants une épaisseur de 4,25 mm. La brosse avait un diamètre de 100 mm et sa vitesse de rotation était la même que celle du rotor.

D'une manière générale, le pas - épaisseur totale d'un ensemble aimant plus pièce polaire - dépend de la granulométrie des produits traités, ce pas étant d'autant plus grand que les particules sont plus grosses, et le rapport épaisseur de l'aimant/épaisseur de la pièce polaire reste pratiquement constant.

## Revendications

1. Séparateur magnétique à haute intensité comportant un rotor (10) constitué par un empilage de pièces polaires (22) et d'aimants (20) permanents de forme annulaire disposés en alternance sur un arbre et dans lequel la périphérie des aimants est protégée par un revêtement anti-abrasion, des moyens (18) pour détacher les particules paramagnétiques du rotor, et des moyens (14,15,16) pour recueillir séparément les particules paramagnétiques et les particules non-magnétiques, caractérisé en ce que ledit revêtement périphérique des aimants (20) est constitué par une couche d'une matière céramique dont l'épaisseur est inférieure à 50 µm, et les pièces polaires (22) ont un diamètre pratiquement égal à celui des aimants.

2. Séparateur selon la revendication 1, caractérisé en ce que ledit revêtement céramique est formé à chaud par projection de poudre, au moyen d'un chalumeau ou d'une torche à plasma, après la fabrication de l'aimant par pressage et frittage, mais avant son aimantation.

3. Séparateur selon la revendication 1 ou 2, caractérisé en ce que les pièces polaires (22) sont découpées dans des tôles feuilletées, en acier doux, utilisées pour la fabrication de cales pelables.

4. Séparateur magnétique selon la revendication 1, 2 ou 3, caractérisé en ce que les moyens pour détacher les particules paramagnétiques du rotor (10) sont constituées par une brosse (18) cylindrique, rotative dont l'axe est parallèle à l'axe du rotor et dont le diamètre est du même ordre de grandeur que celui du rotor.

5. Séparateur selon la revendication 4, caractérisé en ce que ladite brosse (18) est placée sensiblement à la même hauteur que le rotor (10), à l'arrière de celui-ci, et son sens de rotation est le même que celui du rotor.

## Patentansprüche

1. Starkfeld-Magnetabscheider bestehend aus einem Rotor (10), der von einem Stapel von Polkörpern (22) und ringförmigen Dauermagneten (20) gebildet wird, die abwechselnd auf einer Welle angeordnet sind, und bei dem der Umfang der Magnete durch einen abriebfesten Überzug geschützt wird, Mitteln (18) zum Ablösen der paramagnetischen Teilchen vom Rotor und Mitteln (14, 15, 16) zum separaten Auffangen der paramagnetischen bzw. der unmagnetischen Teilchen, dadurch gekennzeichnet, daß besagter Überzug des Umfangs der Magnete (20) aus einer Schicht keramischen Werkstoffs besteht, deren Dicke geringer als 50 µm ist, und daß die Polkörper (22) praktisch denselben Durchmesser haben wie die Magnete.

2. Scheider gemäß Anspruch 1, dadurch gekennzeichnet, daß besagter keramischer Überzug nach der Fertigung des Magnets durch Pressen oder Sintern - jedoch vor seiner Magnetisierung - warm durch Pulverspritzen mit Hilfe eines Brenners bzw. Plasmabrenners aufgebracht wird.

3. Scheider gemäß Anspruch 1 oder 2, dadurch gekennzeichnet, daß die Polkörper (22) aus allgemein für die Fertigung von Lamellenkeilen benutzten Flußstahl-Lamellenblechen ausgeschnitten werden.

4. Magnetscheider gemäß Anspruch 1, 2 oder 3, dadurch gekennzeichnet, daß die Mittel zum Ablösen der paramagnetischen Teile vom Rotor (10) aus einer zylindrischen Drehbürste (18) bestehen, deren Achse parallel zur Rotorachse verläuft und deren Durchmesser in derselben Größenordnung liegt wie der des Rotors.

5. Scheider gemäß Anspruch 4, dadurch gekennzeichnet, daß besagte Bürste (18) etwa auf derselben Höhe wie der Rotor (10) und hinter letzterem angeordnet ist, und daß sie sich in dieselbe Richtung wie der Rotor dreht.

## Claims

1. High-intensity magnetic separator comprising a rotor (10) consisting of a stacking of pole pieces (12) and ring-shaped permanent magnets arranged alternately on a shaft, which magnets are peripherally protected with an anti-abrasion covering, means (19) to remove the paramagnetic particles from the rotor, and means (14, 15, 16) to collect separately the paramagnetic particles and the nonmagnetic particles, wherein the said peripheral covering of magnets (20) consists of a less than 50 µm-thick layer of a ceramic material, and pole pieces (22) have a diameter substantially equal to that of the magnets.

2. Separator according to claim 1 wherein said ceramic covering is hot formed by projecting powder by means of a blowpipe or a plasma torch, after the magnet is manufactured by pressing and sintering, but before it is magnetized.

3. Separator according to claim 1 or 2, wherein pole pieces (22) are cut in mild steel laminated sheets used for the manufacture of peelable shims.

4. Magnetic, separator according to claim 1, 2 or 3, wherein the means provided to remove the paramagnetic particles from the rotor (10) consist of a rotary cylindrical brush (18) the axis of which is parallel to that of the motor and the diameter of which is comparable to that of the rotor.

5. Separator according to claim 4 wherein said brush (18) is placed substantially on a level with rotor(10), behind it, and its direction of rotation is the same as that of the rotor.
